# FASCICULE DE BREVET EUROPEEN

(11) **EP 0 720 467 B1**
(45) Date de publication et mention de la délivrance du brevet: **17.12.1997**
(21) Numéro de dépôt: 94928423.6
(22) Date de dépôt: 21.09.1994
(51) Int. Cl.: A61G 7/015

(54) **LIT MEDICALISE A GEOMETRIE VARIABLE**
VARIABLES GEOMETRISCHES MEDIZINISCHES BETT
VARIABLE GEOMETRY MEDICAL BED

(30) Priorité: 23.09.1993 FR 9311351
(43) Date de publication de la demande: 10.07.1996
(73) Titulaire: Abdel Meguid, Jacques, F-92800 Puteaux (FR); Marcos Celada, José, F-92600 Asnières-sur-Seine (FR); Darfeuille, Jean, F-14130 Pont-l'Evêque (FR); Inutine, Yvan, F-14100 Lisieux (FR)
(72) Inventeur: DARFEUILLE, Jean, F-14130 Pont-l'Evêque (FR); INUTINE, Yvan, F-14100 Lisieux (FR)
(74) Mandataire: Pontet, Bernard
(86) Numéro de dépôt international: FR9401103
(87) Numéro de publication internationale: WO9508315

(56) Documents cités:
- DE-C- 214 173
- US-A- 2 470 161
- US-A- 3 112 500
- US-A- 5 095 562

## Description

La présente invention concerne un lit médicalisé comprenant une surface de repos à géométrie variable.

Ces lits ont pour but de soulager les patients souffrant notamment d'affections rhumatologigues, osseuses ou neurologiques.

On connaît d'après les US-A-3 112 500, 5 095 562 et DE-C-214 173 des lits médicalisés tendant vers ce but, comprenant des sommiers articulés les uns aux autres, directement ou indirectement, gui se succèdent le long du lit. Mais ces lits connus ne donnent pas pleinement satisfaction car les possibilités de réglage de la géométrie sont limitées. Malgré cela, les lits connus sont difficiles à stocker et à manoeuvrer, notamment entre les différents étages d'un établissement hospitalier. Ils sont en effet lourds et encombrants.

Le but de la présente invention est de remédier à ces inconvénients.

Suivant l'invention, le lit médicalisé comprenant un châssis et une surface de repos à géométrie variable est caractérisé en ce que lesdits moyens permettent de déplacer l'un au moins des sous-ensembles par rapport à l'autre selon la direction longitudinale du châssis de manière à moduler les dimensions longitudinales de la surface de repos.

On échappe ainsi aux limitations des structures connues où la surface de repos consiste en un sommier unique à tronçons articulés. En particulier, on peut désormais adapter la géométrie de la surface de repos à la taille du patient et/ou à sa morphologie, et/ou aux besoins thérapeutiques.

On connaît certes d'après le US-A-2 470 161, non pas un lit, mais une table de soins dans laquelle des coussins successifs sont organisés en deux sous-ensembles pouvant être plus ou moins rapprochés l'un de l'autre. Mais cet appareil est destiné à assurer un confort relatif à des patients se succédant sur la table de soins, et non pas à optimiser la géométrie d'une surface de couchage continue constituée par un matelas.

Selon une particularité préférentielle de l'invention, les sous-ensembles sont montés de manière amovible sur le châssis. Ainsi, lorsque le lit doit être déplacé, on peut déplacer séparément le châssis et chaque sous-ensemble. On peut également stocker séparément le châssis et les sous-ensembles.

Chaque sommier réglable peut être, au moins indirectement, articulé selon un axe transversal sensiblement médian à des moyens mobiles en hauteur. Des moyens de réglage en hauteur peuvent être associés au sommier de part et d'autre de cet axe pour régler à la fois la hauteur et l'inclinaison du sommier autour de l'axe.

D'autres particularités et avantages de l'invention ressortiront encore de la description ci-après, relatives à un exemple non limitatif.

Aux dessins annexés :
- la figure 1 est une vue en perspective d'un lit médicalisé selon l'invention ;
- les figures 2 et 3 sont des vues en élévation latérale de la région de pied et respectivement de la région de tête du lit de la figure 1 ;
- la figure 4 est une vue en bout de la tête du lit de la figure 1 ;
- la figure 5 est une vue en perspective partielle du châssis et du chariot de pied ;
- la figure 6 est une vue de détail illustrant l'accouplement entre un chariot et sa vis d'entraînement ;
- la figure 7 est une vue de l'articulation entre le sommier de pied et un moyen de guidage vertical ;
- la figure 8 est une vue partielle en perspective d'un actionneur linéaire ;
- la figure 9 est une vue de l'articulation entre la vis de réglage en hauteur et le sommier de pied ;
- la figure 10 est une vue en perspective partielle du montage du sommier de buste sur un berceau oscillant ;
- la figure 11 est un vue d'un détail de la figure 10, en coupe selon l'axe supportant le dispositif de translation du sommier ;
- la figure 12 est une vue en perspective illustrant le montage du support de bassin ; et
- la figure 13 est une vue partielle en élévation latérale montrant le support de bassin en position escamotée.

Comme le montre la figure 1, le lit médicalisé selon l'invention comprend un châssis 1 comprenant deux longerons 2 reliés entre eux par de multiples traverses 3. Des pieds 4 portent à leur extrémité inférieure des roulettes pivotantes 6 et sont reliés entre eux par des raidisseurs 7 également reliés aux longerons 2.

Par ailleurs, le lit comprend une surface de repos 8 destinée, comme le montrent les figures 2 et 3, à recevoir par exemple un matelas 9 sur lequel prend place le patient.

Conformément à l'invention, la surface de repos 8 est subdivisée en sommiers individuels comprenant, dans l'ordre suivant de la tête au pied du lit : un appui-tête 11, un support de buste 12, destiné à supporter le buste du patient, un support de bassin 13, destiné à supporter le patient dans la région du bassin, un support de cuisses 14 et un support de jambes 16, supportant également les pieds.

L'appui-tête et le support de buste 12 appartiennent à un sous-ensemble de tête 17, tandis que le support de cuisses 14 et le support de jambes 16 appartiennent à un sous-ensemble de pied 18. Le support de bassin 13 appartient à un sous-ensemble intermédiaire 19.

On va commencer par décrire en référence aux figures 2 et 5 le sous-ensemble de pied 18. Il comprend un cadre ou bâti 21 dont deux éléments longitudinaux portent chacun deux pattes 22 dirigées vers le bas et supportant de manière rotative deux galets 23 qui sont en appui de roulement sur le longeron 2 correspondant, faisant office de rail. Le sous-ensemble de pied 18 est ainsi rendu déplaçable longitudinalement sur le châssis 1. Un actionneur linéaire 24 est interposé fonctionnellement entre le châssis 1 et le cadre 21. L'actionneur linéaire 24 comprend un boîtier 26 fixé rigidement au châssis 1, sensiblement à égale distance entre les longerons 2, au moyen de deux tiges tubulaires 27 s'étendant chacune entre le boîtier 26 et une patte 28 fixée à l'un respectif des longerons 2. Les tiges 27 sont empêchées de tourner par rapport au boîtier 26 et par rapport aux pattes 28. Une vis-mère 29 parallèle aux longerons 2 est supportée avec possibilité de rotation autour de son axe et de translation le long de son axe par le boîtier 26. Le boîtier 26 renferme un écrou 30 (figure 8) dont le taraudage est en prise de filetage avec la vis-mère 29. L'écrou 30 est monté pour pouvoir tourner sans possibilité de coulissement par rapport au boîtier 26. Le boîtier 26 supporte un moteur électrique 31 à deux sens de mouvement, entraînant en rotation un pignon conique 25 engrenant avec une denture conique correspondante formée sur l'écrou 30.

A l'une de ses extrémités, la vis-mère 29 (figure 5) comporte deux collerettes 32 définissant encre elles une gorge 33. Une fourchette d'accouplement 34, ouverte vers le bas, est fixée sous une traverse 36 du cadre 21 pour s'engager autour de la gorge 33 entre les deux collerettes 32. Ainsi, lorsque le moteur 31 est mis en mouvement, la rotation de l'écrou 30 dans le boîtier 26 provoque un déplacement longitudinal de la vis-mère 29 par rapport au châssis 1 du lit et ce déplacement est transmis par la fourchette d'accouplement 34 au sous-ensemble 18 pour déplacer ce dernier dans un sens ou dans l'autre le long du châssis 1 alors que les galets 23 roulent sur les longerons 2 faisant office de rails. De plus, le sous-ensemble 18 est aisément amovible. Après avoir débranché un raccordement électrique alimentant des moteurs du sous-ensemble 18, qui seront décrits plus loin, il suffit de soulever le châssis 21 pour simultanément dégager les galets 23 relativement aux longerons 2 et la fourchette d'accouplement 34 relativement à la gorge 33. La remise en place du sous-ensemble 18 sur le châssis 1 s'effectue par les opérations inverses.

Un dispositif de guidage en monte et baisse 35 est interposé entre le support de jambes 16 et le cadre 21 du sous-ensemble 18. Le dispositif de guidage 35 comprend deux guides tubulaires verticaux 37 fixés au cadre 21 en positions symétriques de part et d'autre du plan longitudinal médian du lit. Dans chaque guide tubulaire vertical 37 est engagée de manière librement coulissante une tige de guidage respective 38. Les deux tiges 38, rigidifiées par une traverse 39 qui les relie, sont articulées par leur extrémité supérieure au support de jambes 16 selon un axe horizontal transversal commun 41. Pour cela, le support de jambes 16 (figure 7) porte sur sa face inférieure pour chaque tige 38 une chape 42 trasversée par un tourillon 43 qui traverse également une oreille terminale 44 de la tige 38, engagée dans la chape 42.

En outre, le support de jambes 16 (figure 2) est relié au cadre 21 par deux dispositifs de réglage en hauteur 46 situés de part et d'autre de l'axe 41. De préférence, les dispositifs de réglage en hauteur 46 sont situés aussi près que possible du bord avant et respectivement du bord arrière du support de jambes 16.

Chaque dispositif de réglage en hauteur 46 est constitué par un actionneur linéaire identique à l'actionneur de déplacement longitudinal 24 excepté que la vis-mère 47 est disposée selon une orientation proche de la verticale et qu'elle est articulée de manière non aisément démontable par son extrémité d'accouplement, à la face inférieure du support de jambes 16. Pour cela, le support de jambes 16 (figure 9) porte sur sa face inférieure, pour chaque dispositif de réglage en hauteur 46, une chape 48 recevant une oreille terminale 49 de la vis 47 avec possibilité de pivotement relatif autour d'un axe horizontal transversal 51 grâce à un tourillon 50 traversant les deux ailes de la chape 48 et l'oreille 49 de la vis 47. En outre, les tiges 52 (figure 5) par lesquelles le boîtier 53 de l'actionneur 46 est relié à chaque longeron du cadre 21 sont supportées chacune dans un palier 54 fixé au cadre 21 de façon que l'ensemble de l'actionneur 46 puisse osciller par rapport au cadre 21 autour de l'axe 55 des tiges 52.

Ainsi, en référence à la figure 2, le guidage en monte et baisse 35 contraint l'axe d'articulation 41, solidaire de la surface support de jambes 16 à rester dans un plan vertical transversal 56 tandis que les actionneurs 46, réglables indépendamment l'un de l'autre, déterminent conjointement d'une part la position de l'axe d'articulation 41 le long du plan 56 et d'autre part l'inclinaison du support de jambes 16 autour de l'axe 41. Les articulations des actionneurs 46 selon les axes 51 par rapport au support de jambes 16 et 54 par rapport au cadre 21 permettent aux actionneurs 46 d'osciller en fonction du réglage.

Le support de cuisses 14 est articulé selon un axe horizontal transversal 57 au bord adjacent du support de jambes 16. En outre, au voisinage de son bord 58 opposé à l'axe 57, et donc dirigé vers le support de bassin 13, le support de cuisses 14 est relié au cadre 21 par un dispositif de réglage en hauteur 59 constitué par un actionneur linéaire oscillant identique aux deux actionneurs 46.

On va maintenant décrire en référence aux figures 3, 10 et 11 le sous-ensemble de tête 17. Il comprend un cadre 61 similaire au cadre 21 du sous-ensemble de pied 18. En particulier, le cadre 61 est monté à roulement par des galets 62 sur les longerons 2 du châssis 1 et il est ainsi déplaçable le long du châssis 1 au moyen d'un actionneur linéaire 63 tout à fait similaire à l'actionneur 24. Le sous-ensemble 17 peut ainsi être ôté du châssis 1 par simple soulèvement dégageant en même temps la fourchette d'accouplement 64 d'entre les deux collerettes 66 appartenant à la vis-mère 67 de l'actionneur linéaire 63.

En outre, le cadre 61 porte un dispositif de guidage en monte et baisse 68 et deux dispositifs de réglage en hauteur 69 similaires à ceux décrits en référence aux figures 2 et 5, y compris dans leur disposition mutuelle. Toutefois, ces dispositifs de guidage en monte et baisse et de réglage en hauteur supportent non pas le support de buste 12 mais un berceau oscillant 71 (voir aussi figure 10) qui supporte à son tour le support de buste 12 avec une possibilité de coulissement longitudinal. Pour cela, le support de buste 12 est fixé sur un cadre 72 dont deux éléments longitudinaux 73 présentent chacun une lumière longitudinale 74 formant glissière. Le mouvement longitudinal du support de buste 12 par rapport au berceau 71 est commandé par un actionneur linéaire 76 très semblable à ceux décrits jusqu'à présent. Les deux tiges 77 supportant le boîtier 75 de l'actionneur 76 traversent chacune l'une des lumières allongées 74 pour guider le cadre 72 par rapport au berceau 71. Chaque tige 77 est équipée d'une rondelle 78 engagée dans la lumière 74 pour réduire les frottements entre la lumière 74 et la tige 77. La rondelle 78 a une gorge externe dans laquelle sont engagés les deux bords opposés de la lumière 74. Au-delà de la lumière 74, chaque tige 77 est supportée avec possibilité de rotation autour de son axe dans un palier 79 fixé au berceau 71. En service, le support de buste 12, après avoir été réglé en position longitudinale par rapport au berceau 71, lui-même réglé en hauteur et en inclinaison, est libre de pivoter sur une course angulaire limitée autour de l'axe transversal 80 défini par les tiges 77, pour s'adapter automatiquement aux mouvements et attitudes du patient.

L'appui-tête 11 est librement pivotant autour d'un axe horizontal transversal 81 qui est supporté en position fixe par rapport au cadre 61 au moyen de deux montants rigides 82. L'axe 81 est excentré en direction opposée au support de buste 12. Ainsi, un bord 83 de l'appui-tête 11 repose librement sur le support de buste 12.

Le support de bassin 13 est solidaire du châssis à l'égard des déplacements longitudinaux. Il est relié au châssis 1 par un dispositif de guidage en monte et baisse 84 analogue au dispositif de guidage en monte et baisse 35 du sous-ensemble 18 excepté que son tube de guidage 86 est rendu solidaire du châssis 1. Le support de bassin 13 est librement articulé à l'extrémité supérieure des tiges 87 du dispositif de guidage 84 selon un axe horizontal transversal 88, par exemple au moyen d'une articulation à chape, oreille et tourillon telle que décrite pour le dispositif monte et baisse 35 (figure 7). Un dispositif de réglage en hauteur 89 constitué par un actionneur linéaire analogue à ceux 24, 46 etc décrits précédemment comporte un boîtier 91 fixé au châssis 1 par des tiges transversales tandis que sa vis-mère 92 (voir figure 12) est reliée, de manière articulée ou non, à une traverse 93 réunissant les deux tiges 87 du monte et baisse. Comme l'illustrent les figures 2 et 3, bien que librement pivotant, le support de bassin 13 prend de lui-même une inclinaison cohérente avec celles du support de buste 12 et du support de cuisses 14.

Comme le montre la figure 13, le support de bassin 13 peut être déplacé vers le bas grâce à l'actionneur 89 jusqu'à une position escamotée permettant ensuite de rendre quasi jointifs le support de buste 12 et le support de cuisses 14. Ceci est possible en réglant en position avancée le sous-ensemble de tête 17 par rapport au châssis 1 et le support de buste 12 par rapport au berceau 71. Ainsi, on raccourcit la surface de repos, ce qui permet de l'adapter à la taille d'un enfant.

Les moteurs électriques sont alimentés en courant continu basse tension par l'intermédiaire d'un boîtier de raccordement 94 (figure 1) auquel est raccordé un boîtier de télécommande 96 que l'on peut mettre à la disposition du patient pour lui permettre de modifier lui-même la géométrie de la surface de repos 8, ou que l'on peut neutraliser soit en la débranchant du boîtier de raccordement 94 soit en actionnant un interrupteur 97 prévu à cet effet.

Bien entendu le lit peut être équipé des habituelles barrières de protection et potence. Un relève-buste traditionnel à vérin peut être installé entre le sous-ensemble 17 et le châssis 1 pour faire pivoter le sous-ensemble 17 sensiblement autour de l'axe des galets 62 situés du côté du support de bassin 13. Au cours de ce mouvement, la fourchette d'accouplement 64 se dégage de l'actionneur linéaire 63. Quand le sous-ensemble 17 est ramené en position couchée, la fourchette 64 se réenclenche automatique entre les deux collerettes 66 de l'actionneur linéaire 63.

Pour effectuer un réglage de géométrie, l'utilisateur déplace longitudinalement les deux sous-ensembles mobiles longitudinalement 16 et 17 pour les placer à la distance voulue par rapport au sous-ensemble intermédiaire 19. En outre, on règle en hauteur et en inclinaison chaque sommier 12, 14, 16, la hauteur de la tête du patient étant déterminée par l'appui-tête 11. Le support de bassin 13 est simplement réglé en hauteur de manière cohérente avec les autres sommiers, et prend de lui-même la bonne inclinaison par rapport à ceux-ci.

Le lit médicalisé selon l'invention permet au patient handicapé, par exemple paralysé, de retrouver une véritable mobilité et autonomie lui permettant, grâce aux différents moteurs, de changer de position seul, ou encore d'effectuer des exercices de rééducation. Le lit devient une sorte de prothèse.

L'agencement décrit et représenté a l'avantage de n'utiliser qu'un petit nombre de composants différents, utilisés chacun un grand nombre de fois dans la structure, ce qui réduit le coût global du lit.

Mais bien entendu, l'invention n'est pas limitée aux exemples décrits et représentés.

On pourrait modifier le nombre et la mobilité relative des différents sommiers. Les moyens pour déplacer longitudinalement les sous-ensembles et pour régler en hauteur et en inclinaison les sommiers pourraient être différents.

## Revendications

1. Lit médicalisé comprenant un châssis (1) et une surface de repos (8) à géométrie variable destinée à supporter un matelas (9) ou analogue et subdivisée en au moins deux sommiers (11, 12, 13, 14, 16) appartenant chacun à un sous-ensemble (17, 18, 19) supporté par le châssis, les sous-ensembles comprenant des moyens (24, 35, 46, 68, 69, 84, 89) permettant de régler les deux sommiers indépendamment l'un de l'autre par rapport au châssis (1), caractérisé en ce que lesdits moyens permettent de déplacer l'un au moins des sous-ensembles (17, 18) par rapport à l'autre selon la direction longitudinale du châssis (1) de manière à moduler les dimensions longitudinales de la surface de repos (8).

2. Lit médicalisé selon la revendication 1, caractérisé en ce que le sous-ensemble déplaçable selon la direction longitudinale du châssis comporte des moyens (23, 62) pour rouler longitudinalement sur le châssis.

3. Lit médicalisé selon la revendication 1 ou 2, caractérisé en ce qu'il comprend un actionneur électrique (24, 63) à vis (29, 67) et écrou (30) monté entre le sous-ensemble déplaçable (17, 18) et le châssis (1).

4. Lit médicalisé selon la revendication 1 ou 2, caractérisé en ce qu'il comprend entre le châssis et le sous-ensemble déplaçable des moyens d'entraînement motorisés (24, 63) susceptibles de désaccouplement par soulèvement du sous-ensemble déplaçable (17, 18) relativement au châssis (1).

5. Lit médicalisé selon l'une des revendications 1 à 4, caractérisé en le que le sous-ensemble déplaçable (17) comprend au moins deux sommiers (11, 12) dont l'un (12) est déplaçable par rapport à une structure porteuse (71) du sous-ensemble (17).

6. Lit médicalisé selon l'une des revendications 1 à 5, caractérisé en ce qu'il y a deux sous-ensembles (17, 18) mobiles indépendamment l'un de l'autre le long du châssis (1), et situés de part et d'autre d'un sommier (13) qui est solidaire du châssis (1) à l'égard des déplacements longitudinaux.

7. Lit médicalisé selon l'une des revendications 1 à 6, caractérisé en ce que le sous-ensemble déplaçable repose par des galets (23, 62) sur des rails longitudinaux (2) du châssis (1) en étant maintenu en prise, par son propre poids, avec un organe mobile (29, 67) d'un actionneur (24, 63).

8. Lit médicalisé selon l'une des revendications 1 à 6, caractérisé en ce que l'un au moins des sous-ensembles (17, 18) est monté de manière amovible sur le châssis (1).

9. Lit médicalisé selon la revendication 8, caractérisé en ce que le sous-ensemble amovible (17, 18) est retenu sur le châssis (1) essentiellement par son propre poids.

10. Lit médicalisé selon l'une des revendications 1 à 9, caractérisé en ce que l'un au moins des sommiers (12, 14, 16) est réglable en hauteur et en inclinaison sur le sous-ensemble correspondant (17, 18).

11. Lit médicalisé selon la revendication 10, caractérisé en ce que le sommier réglable est articulé selon un axe transversal sensiblement médian (41) à au moins un dispositif de guidage en monte et baisse (35, 68), le sous-ensemble comprenant en outre des moyens (46, 69) pour régler en hauteur le sommier réglable, en deux endroits situés de part et d'autre de l'axe transversal (41).

12. Lit médicalisé selon la revendication 11, caractérisé en ce que chaque moyen pour régler en hauteur comprend un actionneur électrique à vis (47) et écrou, une extrémité supérieure de la vis étant articulée au moins indirectement au sommier (12, 14, 16).

13. Lit médicalisé selon l'une des revendications 10 à 12, caractérisé en ce que le sommier (12) qui est réglable sur le sous-ensemble correspondant est mobile longitudinalement sur un berceau (71) supporté de manière réglable en hauteur et en inclinaison par le sous-ensemble (17).

14. Lit médicalisé selon la revendication 13, caractérisé en ce que le sommier réglable (12) a une liberté de pivotement limitée par rapport au berceau (71) autour d'un axe transversal (80).

15. Lit médicalisé selon la revendication 13 ou 14, caractérisé en ce que ledit sous-ensemble correspondant comporte un second sommier (11) qui est solidaire d'un bâti (61) du sous-ensemble correspondant, à l'égard des déplacements longitudinaux.

16. Lit médicalisé selon l'une des revendications 10 à 13, caractérisé en ce que le sommier (12) réglable en hauteur et en inclinaison a une certaine liberté de pivotement de part et d'autre du réglage d'inclinaison.

17. Lit médicalisé selon la revendication 16, caractérisé en ce que le sommier (12) ayant une certaine liberté de pivotement est un support de buste.

18. Lit médicalisé selon l'une des revendications 1 à 17, caractérisé en ce que l'un des sous-ensembles (17) comprend un premier (12) et un second sommier (11) réglables longitudinalement l'un par rapport à l'autre.

19. Lit médicalisé selon la revendication 15 ou 18, caractérisé en ce que le second sommier (11) est articulé autour d'un axe transversal excentré (81) et repose librement sur l'autre sommier (12) du même sous-ensemble (17).

20. Lit médicalisé selon la revendication 18 ou 19, caractérisé en ce que le second sommier est un appui-tête (11) et l'autre sommier (12) du même sous-ensemble est destiné à soutenir le buste.

21. Lit médicalisé selon l'une des revendications 10 à 12, caractérisé en ce que le sommier réglable (16) est articulé, le long de l'un de ses bords transversaux (57), à un second sommier (14) supporté à distance de ce bord transversal par un autre moyen de réglage en hauteur (59) du même sous-ensemble (18).

22. Lit médicalisé selon la revendication 21, caractérisé en ce que le sommier réglable (16) est destiné à supporter les jambes et les pieds, et le second sommier (14) est destiné à supporter les cuisses.

23. Lit médicalisé selon l'une des revendications 1 à 22, caractérisé en ce que les deux sous-ensembles (17, 18) sont destinés à soutenir l'un la tête et le buste, l'autre les jambes, et sont montés longitudinalement réglables de part et d'autre d'un sommier (13) supportant le bassin.

24. Lit médicalisé selon la revendication 23, caractérisé en ce que le sommier (13) supportant le bassin est librement pivotant.

25. Lit médicalisé selon la revendication 23 ou 24, caractérisé en ce que le sommier (13) supportant le bassin est réglable en hauteur et peut prendre une position basse escamotée.

## Claims

1. Medical bed comprising a frame (1) and a geometrically variable support surface (8) intended to support a mattress (9) or the like and subdivided into at least two mattress support elements (11, 12, 13, 14, 16) each being part of a subassembly (17, 18, 19) supported by the frame, the subassemblies comprising means (24, 35, 46, 68, 69, 84, 89) making it possible to adjust the two mattress support elements independently from each other with respect to the frame (1), characterized in that the said means make it possible to displace at least one of the subassemblies (17, 18) with respect to the other in the longitudinal direction of the frame (1) in such a way as to vary the longitudinal dimensions of the support surface (8).

2. Medical bed according to Claim 1, characterized in that the subassembly displaceable in the longitudinal direction of the frame comprises means (23, 62) of rolling longitudinally on the frame.

3. Medical bed according to Claim 1 or 2, characterized in that it comprises a screw (29, 67) and nut (30) electric actuator (24, 63) fitted between the displaceable subassembly (17, 18) and the frame.

4. Medical bed according to Claim 1 or 2, characterized in that it comprises, between the frame and the displaceable subassembly, motorized drive means (24, 63) capable of being uncoupled by lifting the displaceable subassembly (17, 18) with respect to the frame (1).

5. Medical bed according to one of Claims 1 to 4, characterized in that the displaceable subassembly (17) comprises at least two mattress support elements (11, 12), one of which (12) is displaceable with respect to a carrying structure (71) of the subassembly (17).

6. Medical bed according to one of Claims 1 to 5, characterized in that there are two subassemblies (17, 18) which can move independently from one another along the frame (1), and are located on either side of a mattress support element (13) which is integral with the frame (1) with respect to its longitudinal displacements.

7. Medical bed according to one of Claims 1 to 6, characterized in that the displaceable subassembly rests by rail-wheels (23, 62) on longitudinal rails (2) of the frame (1) and is maintained engaged, by its own weight, with a moving member (29, 67) of an actuator (24, 63).

8. Medical bed according to one of Claims 1 to 6, characterized in that at least one of the subassemblies (17, 18) is fitted on the frame (1) in a detachable manner.

9. Medical bed according to Claim 8, characterized in that the detachable subassembly (17, 18) is held on the frame (1) essentially by its own weight.

10. Medical bed according to one of Claims 1 to 9, characterized in that at least one of the mattress support elements (12, 14, 16) is adjustable in height and in inclination on the corresponding subassembly (17, 18).

11. Medical bed according to Claim 10, characterized in that the adjustable mattress support element is articulated along a transverse axis (41) which is substantially median to at least one raising and lowering guidance device (35, 68), the subassembly furthermore comprising means (46, 69) for adjusting the height of the adjustable mattress support element, at two places located on either side of the transverse axis (41).

12. Medical bed according to Claim 11, characterized in that each height adjustment means comprises a screw (47) and nut electric actuator, an upper end of the screw being articulated at least indirectly with the mattress support element (12, 14, 16).

13. Medical bed according to one of Claims 10 to 12, characterized in that the mattress support element (12) which is adjustable on the corresponding subassembly can move longitudinally on a cradle (71) supported by the subassembly (17) in a way which is adjustable in height and in inclination.

14. Medical bed according to Claim 13, characterized in that the adjustable mattress support element (12) has a limited freedom or pivoting with respect to the cradle (71) about a transverse axis (80).

15. Medical bed according to Claim 13 or 14, characterized in that the said corresponding subassembly comprises a second mattress support element (11) which is integral with a framework (61) of the corresponding subassembly, with respect to longitudinal displacements.

16. Medical bed according to one of Claims 10 to 13, characterized in that the mattress support element (12) which is adjustable in height and in inclination has a certain freedom of pivoting on either side of the inclination adjustment.

17. Medical bed according to Claim 16, characterized in that the mattress support element (12) having a certain freedom or pivoting is a chest support.

18. Medical bed according to one of Claims 1 to 17, characterized in that one of the subassemblies (17) comprises a first (12) and a second (11) mattress support element which are longitudinally adjustable with respect to each other.

19. Medical bed according to Claim 15 or 18, characterized in that the second mattress support element (11) is articulated about an off-centred transverse axis (81) and rests freely on the other mattress support element (12) of the same subassembly (17).

20. Medical bed according to Claim 18 or 19, characterized in that the second mattress support element is a head rest (11) and the other mattress support element (12) of the same subassembly is intended to support the chest.

21. Medical bed according to one of Clams 10 to 12, characterized in that the adjustable mattress support element (16) is articulated, about one of its transverse edges (57), with a second mattress support element (14) supported at a distance from this transverse edge by another height adjustment means (59) of the same subassembly (18).

22. Medical bed according to Claim 21, characterized in that the adjustable mattress support element (16) is intended to support the legs and the feet, and the second mattress support element (14) is intended to support the thighs.

23. Medical bed according to one of Claims 1 to 22, characterized in that one of the two subassemblies (17, 18) is intended to support the head and chest and the other is intended to support the legs, and they are mounted such that they are longitudinally adjustable on either side of a mattress support element (13) supporting the pelvis.

24. Medical bed according to Claim 23, characterized in that the mattress support element (13) supporting the pelvis is freely pivoting.

25. Medical bed according to Claim 23 or 24, characterized in that the mattress support element (13) supporting the pelvis is adjustable in height and can assume a low retracted position.

## Patentansprüche

1. Medizinisches Bett mit einem Unterbau (1) und einer Liegefläche (8) mit einer veränderlichen Geometrie, die dazu vorgesehen ist, eine Matratze (9) oder ähnliches zu unterstützen und in zumindest zwei Träger (11, 12, 13, 14, 16) unterteilt ist, die jeweils mit einer auf dem Unterbau abgestützten Teileinheit (17, 18, 19) verbunden sind, wobei die Teileinheiten Mittel (24, 35, 46, 68, 69, 84, 89) aufweisen, die es ermöglichen, die beiden Träger unabhängig voneinander in bezug auf den Unterbau (1) einzustellen, dadurch gekennzeichnet, daß die besagten Mittel es ermöglichen, zumindest eine der Teileinheiten (17, 18) in bezug auf die andere in Längsrichtung des Unterbaus (1) so zu verschieben, daß die Längsabmessungen der Liegefläche (8) verändert werden.

2. Medizinisches Bett nach Anspruch 1, dadurch gekennzeichnet, daß die in Längsrichtung des Unterbaus verschiebbare Teileinheit Mittel (23, 62) trägt, um in Längsrichtung auf dem Unterbau zu rollen.

3. Medizinisches Bett nach Anspruch 1 oder 2, dadurch gekennzeichnet, daß es einen elektrischen Antrieb (24, 63) mit Schraube (29, 67) und Mutter (30) aufweist, der zwischen der verschiebbaren Teileinheit (17, 18) und dem Unterbau (1) angeordnet ist.

4. Medizinisches Bett nach Anspruch 1 oder 2, dadurch gekennzeichnet, daß es zwischen dem Unterbau und der verschiebbaren Teileinheit motorisierte Antriebsmittel (24, 63) aufweist, die dazu geeignet sind, durch Anheben der verschiebbaren Teileinheit (17, 18) vom Unterbau (1) ausgekuppelt zu werden.

5. Medizinisches Bett nach einem der Ansprüche 1 bis 4, dadurch gekennzeichnet, daß die verschiebbare Teileinheit (17) zumindest zwei Träger (11, 12) aufweist, von denen einer (12) in bezug auf eine Trägerstruktur (71) der Teileinheit (17) verschiebbar ist.

6. Medizinisches Bett nach einem der Ansprüche 1 bis 5, dadurch gekennzeichnet, daß es zwei Teileinheiten (17, 18) gibt, die unabhängig voneinander in Längsrichtung des Unterbaus (1) verfahrbar sind, und zu beiden Seiten eines Trägers (13) angeordnet sind, der im Hinblick auf Längsverschiebungen fest mit dem Unterbau (1) verbunden ist.

7. Medizinisches Bett nach einem der Ansprüche 1 bis 6, dadurch gekennzeichnet, daß die verschiebbare Teileinheit mittels Rollen (23, 62) auf Längsschienen (2) des Unterbaus (1) ruht, und durch ihr Eigengewicht mit einem beweglichen Bauelement (29, 67) eines Antriebs (24, 63) im Eingriff gehalten wird.

8. Medizinisches Bett nach einem der Ansprüche 1 bis 6, dadurch gekennzeichnet, daß zumindest eine der Teileinheiten (17, 18) abnehmbar auf dem Unterbau (1) gelagert ist.

9. Medizinisches Bett nach Anspruch 8, dadurch gekennzeichnet, daß die abnehmbare Teileinheit (17, 18) im wesentlichen durch ihr Eigengewicht auf dem Unterbau (1) gehalten wird.

10. Medizinisches Bett nach einem der Ansprüche 1 bis 9, dadurch gekennzeichnet, daß zumindest einer der Träger (12, 14, 16) hinsichtlich Höhe und Neigung auf die zugehörige Teileinheit (17, 18) einstellbar ist.

11. Medizinisches Bett nach Anspruch 10, dadurch gekennzeichnet, daß der einstellbare Träger um eine im wesentlichen mittige Querachse (41) zu einer Führungsvorrichtung zum Heben und Senken (35, 68) angelenkt ist, wobei die Teileinheit darüber hinaus Mittel (46, 69) umfaßt, um die Höhe des verstellbaren Trägers einzustellen, an zwei Orten, die beidseitig der Querachse (41) angeordnet sind.

12. Medizinisches Bett nach Anspruch 11, dadurch gekennzeichnet, daß jedes Höhen-Einstellmittel zumindest einen elektrischen Antrieb mit Schraube (47) und Mutter aufweist, wobei ein oberer Teil der Schraube zumindest indirekt an dem Träger (12, 14, 16) angelenkt ist.

13. Medizinisches Bett nach einem der Ansprüche 10 bis 12, dadurch gekennzeichnet, daß der Träger (12), der auf der entsprechenden Untereinheit einstellbar ist, in Längsrichtung auf einer Lafette (71) beweglich ist, die in einstellbarer Weise hinsichtlich Höhe und Neigung durch die Teileinheit (17) getragen wird.

14. Medizinisches Bett nach Anspruch 13, dadurch gekennzeichnet, daß bezüglich der Lafette der einstellbare Träger (12) um eine Querachse (80) einen beschränkten Schwenk-Freiheitsgrad hat.

15. Medizinisches Bett nach Anspruch 13 oder 14, dadurch gekennzeichnet, daß die zugeordnete Teileinheit einen zweiten Träger (11) trägt, der in bezug auf Längsverschiebungen fest mit einem Hauptträger (61) der entsprechenden Teileinheit verbunden ist.

16. Medizinisches Bett nach einem der Ansprüche 10 bis 13, dadurch gekennzeichnet, daß der in Höhe und Neigung einstellbare Träger (12) einen gewissen Schwenk-Freiheitsgrad zu beiden Seiten der eingestellten Neigung aufweist.

17. Medizinisches Bett nach Anspruch 16, dadurch gekennzeichnet, daß der Träger (12) mit einem gewissen Schwenk-Freiheitsgrad eine Oberkörper-Stütze darstellt.

18. Medizinisches Bett nach einem der Ansprüche 1 bis 17, dadurch gekennzeichnet, daß eine der Teileinheiten (17) einen ersten (12) und einen zweiten Träger (11) aufweist, die in Längsrichtung in bezug zueinander einstellbar sind.

19. Medizinisches Bett nach einem der Ansprüche 15 oder 18, dadurch gekennzeichnet, daß der zweite Träger (11) um eine außermittige Querachse (81) schwenkbar ist und frei auf dem anderen Träger (12) der gleichen Teileinheit (17) aufliegt.

20. Medizinisches Bett nach Anspruch 18 oder 19, dadurch gekennzeichnet, daß der zweite Träger eine Kopfstütze (11) ist und der andere Träger (12) der gleichen Teileinheit dazu vorgesehen ist, den Oberkörper zu stützen.

21. Medizinisches Bett nach einem der Ansprüche 10 bis 12, dadurch gekennzeichnet, daß der einstellbare Träger (16) längs einer seiner Querkanten (57) an einem zweiten Träger (14) angelenkt ist, der im Abstand von dieser Querkante durch ein zweites Höhen-Einstellmittel (59) der gleichen Teileinheit (18) abgestützt ist.

22. Medizinisches Bett nach Anspruch 21, dadurch gekennzeichnet, daß der einstellbare Träger (16) dazu vorgesehen ist, die Unterschenkel und Füße zu unterstützen, und daß der zweite Träger (14) dazu gedacht ist, die Oberschenkel zu stützen.

23. Medizinisches Bett nach einem der Ansprüche 1 bis 22, dadurch gekennzeichnet, daß die beiden Teileinheiten (17, 18) dazu gedacht sind, einerseits den Kopf und den Oberkörper zu unterstützen, andererseits die Beine, und in Längsrichtung einstellbar beidseitig eines das Becken stützenden Trägers (13) angeordnet sind.

24. Medizinisches Bett nach Anspruch 23, dadurch gekennzeichnet, daß der das Becken stützende Träger (13) frei schwenkbar ist.

25. Medizinisches Bett nach Anspruch 23 oder 24, dadurch gekennzeichnet, daß der das Becken stützende Träger (13) höheneinstellbar ist und eine niedrig eingezogene Stellung einnehmen kann.
